# FASCICULE DE BREVET EUROPEEN

(11) **EP 2 874 712 B1**
(45) Date de publication et mention de la délivrance du brevet: **29.05.2019**
(21) Numéro de dépôt: 13723034.8
(22) Date de dépôt: 30.04.2013
(51) Int. Cl.: A62C 13/72, A62C 99/00

(54) **DISPOSITIF DE PROPULSION D'UN MÉLANGE DIPHASIQUE**
VORRICHTUNG ZUM ANTREIBEN EINES ZWEI-PHASEN-GEMISCHES
DEVICE FOR THE PROPULSION OF A TWO-PHASE MIXTURE

(30) Priorité: 19.07.2012 EP 12290238
(43) Date de publication de la demande: 27.05.2015
(73) Titulaire: Siemens Schweiz AG, 8047 Zürich (CH)
(72) Inventeur: BEUCHER, Stéphane, F-78430 Louveciennes (FR); DELEUZE, Guillaume, F-78100 Saint Germain en Laye (FR); GIRAUD, Nicolas, F-78640 Neauphle-le-Château (FR)
(74) Mandataire: Maier, Daniel Oliver
(86) Numéro de dépôt international: PCT/EP2013/058989
(87) Numéro de publication internationale: WO 2014/012686

(56) Documents cités:
- WO-A1-96/14104
- WO-A1-2009/126155

## Description

La présente invention concerne un dispositif de propulsion d'un mélange diphasique selon le préambule de la revendication 1.

En particulier dans le domaine de l'extinction d'incendie ou du refroidissement d'élément divers, les dispositifs de propulsion d'un mélange diphasique s'avèrent bien adaptés. En règle générale mais sans restriction, un tel mélange diphasique se compose au moins d'un gaz et d'un liquide, tels de l'air et de l'eau.

Figure 1 présente un dispositif connu de propulsion d'un mélange diphasique (GL) avec au moins un gaz (G) et un liquide (L), comprenant principalement :
- au moins un premier module (M) présentant une entrée (E1) de gaz sous pression et une première sortie (S11) de gaz vers une entrée (ECA) d'une cavité (CA) contenant un liquide (L),
- ledit premier module (M) comprenant une seconde sortie (S12) de gaz couplée à une première entrée (E21) d'un deuxième module de mélange (T) du gaz (G) et du liquide (L), ledit deuxième module (T) comprenant une seconde entrée (E22) de liquide couplée à une sortie (SCA) de liquide de la cavité (CA),
- le deuxième module (T) comprenant au moins une sortie (S2) du mélange diphasique (GL).
Dans l'exemple présenté de la figure 1, la sortie (S2) de mélange diphasique (GL) est couplée à au moins (ici trois) une branche d'extinction (OUT1, OUT2...), chacune comprenant une ou plusieurs tuyères et/ou buses d'éjection (EXT1, EXT2, EXT3) du mélange diphasique (GL). Ainsi il est possible de distribuer l'extinction par propulsion du mélange diphasique à divers endroits prédéfinis.

La cavité (CA) comprend usuellement un piston (P) qui sous l'action du gaz à l'entrée (ECA) se déplace et permet par poussée mécanique l'éjection du liquide (L) vers l'entrée (E22) du deuxième module de mélange (T). D'autres principes de poussée du liquide sont bien entendu aussi possibles.

L'entrée (E1) de gaz sous pression est aussi couramment couplée à une bouteille de gaz pressurisé tel que de l'azote. D'autres alimentations en gaz et d'autres gaz sont naturellement possibles.

Un tel dispositif est bien adapté pour l'extinction ou le refroidissement dans un bâtiment, car il s'intègre facilement de façon modulaire dans des locaux de service ou d'autres endroits même délocalisés (par exemple faux plafonds, combles, etc.). Toutefois, il présente deux aspects qui nécessitent encore amélioration :
- il s'agit de son poids, en particulier très élevé pour des utilisations du dispositif sur des systèmes embarqués tels que des transports public ou n'importe quel autre moyen de transport par air/mer/terre;
- et il s'avère que pour assurer sa fiabilité, il nécessite une maintenance assez étendue/complexe, car il comprend un grand nombre de modules à contrôler comprenant aussi beaucoup de canalisations et leurs couplages entre les divers composantes principales (module M, cavité CA, module de mélange T).

Un but de la présente invention est de proposer un dispositif de propulsion d'un mélange diphasique plus compact, particulièrement rendant le dispositif plus léger, plus simple à maintenir et donc plus fiable.

Un tel dispositif de propulsion d'un mélange diphasique est proposé au travers de la revendication 1.

A partir d'un dispositif de propulsion d'un mélange diphasique avec d'au moins un gaz et un liquide, comprenant :
- une cavité contenant un liquide,
- au moins un premier module présentant une entrée de gaz sous pression et une première sortie de gaz vers une entrée de la cavité,
- un deuxième module de mélange du gaz et du liquide,
- ledit premier module comprenant une seconde sortie de gaz vers une première entrée d'un deuxième module de mélange du gaz et du liquide, ledit deuxième module comprenant une seconde entrée de liquide couplée à une sortie de liquide de la cavité,
- le deuxième module comprenant au moins une sortie (S2) du mélange diphasique,
le dispositif selon l'invention se caractérise en ce que le premier et le deuxième modules forment une capsule monobloc étant solidarisable (par exemple enfichable/vissable/etc.) sur l'entrée et la sortie de la cavité.

Il en ressort trois principaux avantages :
- Il n'est plus nécessaire de disposer des canalisations, tuyauteries ou autres conduites et leurs connecteurs entre les trois éléments suivants : premier et deuxième modules ainsi que la cavité qui inter-communiquent directement par le biais de leurs entrées et sorties accouplables. Ceci se traduit donc par un effort réduit de maintenance et donc une fiabilité accrue dudit dispositif ;
- Egalement, la suppression de canalisations allègent le dispositif considérablement ;
- Enfin, l'encapsulage monobloc permet de rendre le dispositif plus compact et ainsi de réduire considérablement la taille et le poids d'un dispositif modulaire connu comme celui présenté à la figure 1.

Avantageusement, la capsule monobloc peut aussi former au moins une partie de couvercle de la cavité. Cette forme de réalisation fort compacte permet de fournir une seule unité qui contient le liquide telle qu'une bouteille/réservoir avec son bouchon amovible de propulsion (= capsule monobloc formée par le premier et second modules). Ainsi, il est extrêmement facile de changer la bouteille si celle-ci est vide ou altérée. La solidarisation dudit bouchon peut se faire par enfichage, vissage, ou tout autre moyen classique de fermeture/ouverture respectant des normes d'étanchéité et de pression.

De ces aspects et de ceux qui seront présentés dans la suite du document, il ressort particulièrement, qu'il est possible de proposer un dispositif de propulsion d'un mélange diphasique permettant une considérable diminution du poids ainsi qu'une augmentation de la fiabilité de tels dispositifs adapté à des systèmes d'extinction ou/et suppression d'incendie voire de refroidissement, principalement pour des applications mobiles (trains, véhicules en tout genre), et accessoirement pour les applications fixes (bâtiments, infrastructures).

Un ensemble de sous-revendications présente également des avantages de l'invention.

Des exemples de réalisation et d'application sont fournis à l'aide de figures décrites :
- Figure 1: Vue schématique d'un dispositif connu de propulsion diphasique selon l'art antérieur.
- Figure 2: Vue schématique d'un dispositif de propulsion d'un mélange diphasique selon l'invention,
- Figure 3: Exemple schématique d'un dispositif à trois sorties - vue de face,
- Figure 4: Exemple schématique du dispositif selon figure 3 - vue de haut,
- Figure 5: Configuration alternative de capsule monobloc.

Ainsi que précédemment expliqué en introduction de la présente demande de brevet, la figure 1 illustre un dispositif connu de propulsion d'un mélange diphasique (GL) avec au moins un gaz (G) et un liquide (L).

La figure 2 présente une vue schématique d'un dispositif de propulsion d'un mélange diphasique selon l'invention.

Principalement, le dispositif de propulsion d'un mélange diphasique (GL) formé avec au moins un gaz (G) et un liquide (L), comprend :
- au moins un premier module (M1) présentant une entrée (E1) de gaz sous pression et une première sortie (S11) de gaz vers une entrée (ECA) d'une cavité (CA) contenant un liquide (L),
- ledit premier module comprenant une seconde sortie (S12) de gaz vers une première entrée (E21) d'un deuxième module (M2) de mélange (T) du gaz (G) et du liquide (L), ledit deuxième module comprenant une seconde entrée (E22) de liquide couplée à une sortie (SCA) de liquide de la cavité,
- le deuxième module (M2) comprenant au moins une sortie (S2) du mélange diphasique (GL),
ledit dispositif prévoit selon l'invention que le premier et le deuxième modules (M1, M2) forment une capsule monobloc étant solidarisable sur l'entrée (ECA) et la sortie (SCA) de la cavité (CA).

Le dispositif représenté montre bien que la capsule monobloc (M1, M2) forme au moins une partie de couvercle de la cavité (CA), telle un bouchon sur une bouteille. Les moyens de solidarisation entre la capsule et la cavité, ainsi que l'apport en gaz sous pression et les sorties de propulsion externes à la capsule ne sont toutefois pas représentées pour des raisons de clarté.

Le principe de fonctionnement du dispositif selon l'invention est le même que celui de la figure 1 si on associe le premier module (M1) au problème module (M) de la figure 1 ainsi que le deuxième module (M2) au deuxième module de mélange (T) de la figure 1. La différence considérable consiste à ce que les premier et deuxième modules soient associables pour former finalement une capsule monobloc ou soient même obtenus directement sous une forme monobloc. Une figure 5 présentera des aspects plus précis sur ce point.

Les premier et deuxième modules (M1, M2) comprennent des canaux internes selon une configuration précise. Le premier module (M1) comprend un canal d'entrée de gaz (G) sous pression (entrée E1) qui se subdivise (Y) en deux canaux, l'un allant vers la cavité (CA) pour un effet de poussée et l'autre (via la sortie S12) allant vers l'entrée (E21) du deuxième module (M2). Le deuxième module (M2) comprend aussi un premier canal d'arrivée de gaz provenant du premier module (M1) ainsi qu'un deuxième canal d'arrivée en eau depuis la sortie (SCA) de la cavité (CA), lesdits deux canaux ayant un point de couplage (T) dans lequel le gaz et le liquide sont mélangés. Enfin le point de couplage du deuxième module (M2) présente une sortie monocanal aboutissant sur une tuyère de sortie (EXT) favorisant la propulsion du mélange diphasique en aval du dit point de couplage (T). La tuyère est ici placée en sortie (S2) du deuxième module (M2), mais pourrait être disposée entre le point de couplage et la sortie (S2) voire même à l'extérieur du deuxième module (M2) via une conduite externe. Les aspects de qualité d'émulsification/atomisation, débit, portée de propulsion, etc du deuxième module (M2) ainsi que de qualité ou propriétés finales du mélange diphasique ne sont ici pas abordées, car dépasse le sujet principal de l'invention. Toutefois, suivant les dispositions et les caractéristiques géométriques du point de couplage (T), des canaux internes dudit deuxième module (M2) et de la tuyère (EXT) intégrée ou non audit module, il est possible d'optimiser les propriétés requises de mélange du gaz et du liquide pour aboutir à des extinctions ou refroidissement souhaités en aval du dispositif selon l'invention. Enfin, il est possible de prévoir plusieurs sorties de propulsion de mélange diphasique en démultipliant dans le deuxième module les canaux de sorties en aval du point de couplage (T).

Selon les configurations de ces canaux de sorties, des propulsions de mélanges diphasiques peuvent avoir des propriétés individuelles et adaptées aux conditions d'extinction/refroidissement souhaitées à un ou un autre endroit. Cet aspect est représenté en figure 3 par un exemple schématique d'un dispositif selon figure 2 comprenant un deuxième module (M2) à trois sorties (EXT1, EXT2, EXT3) en vue de face. Figure 3 comprenant aussi les modules externes du dispositif selon l'invention (N2, OUT1, OUT2) est aussi à mettre en relation avec figure 1 pour constater que le dispositif modulaire (CA, M, T) de l'art antérieur a été rendu compact de manière considérable au moyen du dispositif selon l'invention avec une forme cavité et capsule monobloc (CA, M1, M2).

Egalement, figure 4 présente un exemple schématique du dispositif selon figure 3 en vue de haut qui permet de reconnaître l'entrée (E1) de gaz (G) (depuis une bouteille N2) vers le premier module de la capsule monobloc et les trois sorties (EXT1, EXT2, EXT3) de mélange diphasique (GL) du deuxième module de la capsule monobloc.

Plus généralement, selon au moins une des figures 2 à 4, le dispositif selon l'invention prévoit aussi ou ainsi d'autres aspects intéressants voire avantageux :
- la cavité (CA) comprend soit un piston (P) soit une membrane qui, sous entrée de gaz provenant du premier module, agit comme un expulseur mécanique du liquide au travers de la sortie de liquide de ladite cavité. Dans le cas de la capsule monobloc en couvercle sur la cavité, le piston exécute après déclenchement du dispositif selon l'invention un mouvement vertical du haut vers le bas de la cavité, la capsule étant située en haut de cavité tel un couvercle. Une conduite (TUB) interne à la cavité relie le bas de cavité avec l'entrée (E22) du deuxième module (M2) au moyen de laquelle le liquide (L) est poussé et conduit vers par la dite entrée. Cette configuration piston descendant et conduite de remontée de liquide est donc particulièrement bien adaptée pour l'ensemble cavité et capsule monobloc.
- le deuxième module de mélange (M2) comprend une sortie de mélange gaz-liquide couplée à au moins une tuyère d'éjection, la tuyère étant notamment solidaire de la capsule. Ceci étend donc la forme monobloc à plus que le premier et le deuxième modules si une ou les tuyères étaient à l'origine externes auxdits modules. Eventuellement, la tuyère peut aussi et ainsi être usinée dans le canal de sortie du deuxième module.
- l'entrée (E1) du premier module (M1) est couplable soit à une bouteille de gaz (G) sous pression, soit à une sortie de gaz comprimé, le dit gaz pouvant notamment être un gaz neutre tel que de l'azote (N2), un mélange de gaz, ou bien de l'air comprimé. Un seul et simple connecteur d'entrée est donc nécessaire au lieu de multiples connecteurs selon la figure 1 présentant une multiplicité de modules interconnectés par des conduites et donc d'inévitables éléments d'accouplement.
- au moins un (ou plusieurs) système de déclenchement de propulsion tel qu'un système d'ouverture à commande électrique comme un système basé sur le principe d'un aimant permanent, d'une électrovanne ou d'un déclencheur de type propergol, est (sont) disposée(s) soit en sortie (S2) du deuxième module (M2) de mélange gaz-liquide soit à l'intérieur de celui-ci, en aval du point de couplage (T) voire de la tuyère. Ceci permet de bloquer ou déclencher la propulsion de manière simple et centralisée/compacte pour tout le dispositif.
- plusieurs tuyères (EXT1, EXT2, EXT3) ou du moins une pluralité de sorties (S2) du deuxième module (M2) peuvent posséder des directions distinctes d'éjection du mélange gaz-liquide. Ainsi, même compact et localement situé, le dispositif peut flexiblement éteindre ou refroidir des zones adjacentes ou éloignées.
- au même titre que l'alinéa précédent, plusieurs tuyères, (EXT1, EXT2, EXT3) ou du moins une pluralité de sorties (S2) du deuxième module (M2) peuvent posséder des débits soit identiques soit distincts d'éjection du mélange gaz-liquide.
- le liquide (L) peut comprendre au moins partiellement un agent extincteur voire un agent également liquide-solide tel qu'une solution à base de potassium tant que le deuxième module (M2) de mélange le permet.
- Bien entendu, tous ces aspects sont applicables même si le deuxième module de mélange comprend plusieurs sorties de liquide diphasique, chacune étant couplée à au moins une tuyère d'éjection afin de démultiplier sélectivement les zones d'extinction ou de refroidissement.
- la capsule monobloc présente (c'est-à-dire au moins forme voire comprend) une protection thermique suffisante pour propulser, sous des conditions de débit stable, un mélange diphasique gaz et liquide dans un environnement à température variable, dont la température fluctue notamment entre -25°C et +60°C. Cet aspect est de plus renforcé intrinsèquement par l'aspect de compactisation/solidarisation des deux modules (M1, M2) en monobloc ainsi qu'avec la cavité (CA). Il en résulte que le dispositif selon l'invention peut être disposé ou embarqué dans des environnements à conditions climatiques extrêmes (avion, bateau, train, etc.)
- le dispositif selon l'invention présente une forme ou/et comprend des moyens de fixation pour le rendre embarquable dans un véhicule, tel un véhicule de transport public ou de fret, un engin de chantier, un véhicule militaire, le véhicule étant un moyen de transport sur terre, mer et/ou air. Le dispositif selon l'invention est en effet de taille réduite, plus fiable et robuste sous des conditions environnementales diverses : il est donc approprié à être utilisé comme moyen embarqué, sans restriction à un moyen destiné à une utilisation fixe telle que dans un bâtiment ou une infrastructure, où il ne prendra par ailleurs qu'un minimum de place pour y être installé.

Figure 5 présente une configuration alternative de capsule monobloc par rapport au schéma de la figure 2. En effet, à la figure 2, il est représenté « schématiquement » un dispositif selon l'invention, pour lequel la capsule monobloc comprend « physiquement » plusieurs compartiments désolidarisables/amovibles et ré-assemblables, sous la configuration suivante : un premier compartiment comprenant le premier module (M1), un deuxième compartiment comprenant le deuxième module (M2) et au moins une sortie-tuyère d'éjection (EXT). Toutefois, il peut exister des configurations alternatives à cette première configuration de compartimentage physique, en particulier selon au moins la configuration suivante: un premier compartiment comprenant le premier module (M1) et le deuxième module (M2), un deuxième compartiment (M3) comprenant au moins une tuyère (EXT). C'est cette configuration alternative que présente figure 5. Bien entendu, en fonction des conditions de fabrication ou de maintenance, d'autres configurations alternatives proposant un autre compartimentage physique de la capsule monobloc sont possibles.

## Revendications

1. Dispositif de propulsion d'un mélange diphasique (GL) avec au moins un gaz (G) et un liquide (L), comprenant :
- une cavité (CA) contenant un liquide (L),
- au moins un premier module (M1) présentant une entrée (E1) de gaz sous pression et une première sortie (S11) de gaz vers une entrée (ECA) de la cavité (CA),
- un deuxième module (M2) de mélange (T) du gaz (G) et du liquide (L),
- ledit premier module comprenant une seconde sortie (S12) de gaz vers une première entrée (E21) du deuxième module (M2), ledit deuxième module comprenant une seconde entrée (E22) de liquide couplée à une sortie (SCA) de liquide de la cavité,
- le deuxième module (M2) comprenant au moins une sortie (S2) du mélange diphasique (GL),
**caractérisé en ce que**
le premier et le deuxième modules (M1, M2) forment une capsule monobloc étant solidarisable sur l'entrée (ECA) et la sortie (SCA) de la cavité (CA).

2. Dispositif selon revendication 1, pour lequel la capsule monobloc forme au moins une partie de couvercle de la cavité.

3. Dispositif selon une des revendications 1 à 2, pour lequel la cavité comprend soit un piston (P) soit une membrane qui, sous entrée de gaz provenant du premier module, agit comme un expulseur mécanique du liquide au travers de la sortie de liquide de ladite cavité.

4. Dispositif selon revendication 3, pour lequel le piston (P) exécute après déclenchement du dispositif un mouvement vertical du haut vers le bas de la cavité, la capsule étant située en haut de la cavité et une conduite (TUB) relie le bas de cavité avec l'entrée (E22) du deuxième module (M2).

5. Dispositif selon une des revendications précédentes, pour lequel le deuxième module de mélange comprend une sortie de mélange gaz-liquide couplée à au moins une tuyère d'éjection, la tuyère étant notamment solidaire de la capsule.

6. Dispositif selon une des revendications précédentes, pour lequel l'entrée du premier module est couplable soit à une bouteille de gaz sous pression, soit à une sortie de gaz comprimé, le dit gaz pouvant notamment être un gaz neutre tel que de l'azote (N2), un mélange de gaz, ou bien de l'air comprimé.

7. Dispositif selon une des revendications précédentes, pour lequel au moins un système de déclenchement de propulsion tel qu'un système d'ouverture à commande électrique comme un système basé sur le principe d'un aimant permanent, d'une électrovanne ou d'un déclencheur de type propergol, est (sont) disposée(s) soit en sortie du module de mélange gaz-liquide (M2) soit à l'intérieur de celui-ci, en aval d'un point de couplage (T) de canaux du deuxième module (M2), voire de la tuyère.

8. Dispositif selon une des revendications précédentes, comprenant plusieurs tuyères de sortie de mélange diphasique.

9. Dispositif selon revendication 8, pour lequel les tuyères possèdent des directions distinctes d'éjection du mélange gaz-liquide.

10. Dispositif selon une des revendications 8 ou 9, pour lequel les tuyères possèdent des débits soit identiques soit distincts d'éjection du mélange gaz-liquide.

11. Dispositif selon une des revendications précédentes, pour lequel le liquide comprend au moins partiellement un agent extincteur voire un agent liquide-solide tel qu'une solution à base de potassium.

12. Dispositif selon une des revendications précédentes, pour lequel le deuxième module de mélange comprend plusieurs sorties de liquide diphasique, chacune étant couplée à au moins une tuyère d'éjection.

13. Dispositif selon une des revendications précédentes, pour lequel la capsule monobloc présente une protection thermique suffisante pour propulser, sous des conditions de débit stable, un mélange diphasique gaz et liquide dans un environnement à température variable, dont la température fluctue notamment entre -25°C et +60°C.

14. Dispositif selon une des revendications précédentes, présentant une forme ou/et ayant des moyens de fixation pour le rendre embarquable dans un véhicule, tel un véhicule de transport public ou de fret, un engin de chantier, un véhicule militaire, le véhicule étant un moyen de transport sur terre, mer et/ou air.

15. Dispositif selon une des revendications précédentes, pour lequel la capsule monobloc comprend plusieurs compartiments désolidarisables, en particulier selon au moins une des deux configurations suivantes :
- un premier compartiment comprenant le premier module (M1), un deuxième compartiment comprenant le deuxième module (M2) et au moins une tuyère d'éjection (EXT1) ;
- un premier compartiment comprenant le premier module (M1) et le deuxième module (M2), un deuxième compartiment comprenant au moins une tuyère (EXT1).

## Patentansprüche

1. Vorrichtung zum Antreiben eines Zweiphasengemisches (GL) mit wenigstens einem Gas (G) und einer Flüssigkeit (L), umfassend:
- einen Hohlraum (CA), der eine Flüssigkeit (L) enthält,
- wenigstens ein erstes Modul (M1), das einen Druckgaseinlass (E1) und einen ersten Gasauslass (S11), der zu einem Einlass (ECA) des Hohlraums (CA) führt, aufweist,
- ein zweites Modul (M2) zur Mischung (T) des Gases (G) und der Flüssigkeit (L),
- wobei das erste Modul einen zweiten Gasauslass (S12), der zu einem ersten Einlass (E21) des zweiten Moduls (M2) führt, umfasst, wobei das zweite Modul einen zweiten Flüssigkeitseinlass (E22), der mit einem Flüssigkeitsauslass (SCA) des Hohlraums gekoppelt ist, umfasst,
- wobei das zweite Modul (M2) wenigstens einen Auslass (S2) für das Zweiphasengemisch (GL) umfasst,
**dadurch gekennzeichnet, dass**
das erste und das zweite Modul (M1, M2) eine einstückige Kapsel bilden, die mit dem Einlass (ECA) und dem Auslass (SCA) des Hohlraums (CA) fest verbindbar ist.

2. Vorrichtung nach Anspruch 1, wobei die einstückige Kapsel wenigstens einen Teil einer Abdeckung des Hohlraums bildet.

3. Vorrichtung nach einem der Ansprüche 1 bis 2, wobei der Hohlraum entweder einen Kolben (P) oder eine Membran umfasst, der bzw. die beim Eintritt von Gas, das vom ersten Modul kommt, als mechanischer Ausstoßer zum Ausstoßen der Flüssigkeit durch den Flüssigkeitsauslass des Hohlraums hindurch wirkt.

4. Vorrichtung nach Anspruch 3, wobei der Kolben (P) nach Auslösung der Vorrichtung eine vertikale Bewegung von oben zum unteren Teil des Hohlraums hin ausführt, wobei sich die Kapsel oben auf dem Hohlraum befindet und eine Leitung (TUB) den unteren Teil des Hohlraums mit dem Einlass (E22) des zweiten Moduls (M2) verbindet.

5. Vorrichtung nach einem der vorhergehenden Ansprüche, wobei das zweite Modul zur Mischung einen Auslass für das Gas-Flüssigkeits-Gemisch umfasst, der mit wenigstens einer Abgabedüse gekoppelt ist, wobei die Düse insbesondere fest mit der Kapsel verbunden ist.

6. Vorrichtung nach einem der vorhergehenden Ansprüche, wobei der Einlass des ersten Moduls entweder mit einer Druckgasflasche oder mit einem Auslass für komprimiertes Gas koppelbar ist, wobei dieses Gas insbesondere ein Neutralgas wie etwa Stickstoff (N2), ein Gasgemisch oder Druckluft sein kann.

7. Vorrichtung nach einem der vorhergehenden Ansprüche, wobei wenigstens ein System zur Auslösung des Antriebsvorgangs, wie etwa ein Öffnungssystem mit elektrischer Steuerung, wie ein System, das auf dem Prinzip eines Permanentmagneten, eines Magnetventils oder eines Auslösers vom Typ eines Treibmittels basiert, entweder am Auslass des Moduls (M2) zur Mischung Gas-Flüssigkeit oder im Inneren desselben, stromabwärts von einem Kopplungspunkt (T) von Kanälen des zweiten Moduls (M2) oder sogar der Düse, angeordnet ist.

8. Vorrichtung nach einem der vorhergehenden Ansprüche, welche mehrere Austrittsdüsen für das Zweiphasengemisch umfasst.

9. Vorrichtung nach Anspruch 8, wobei die Düsen unterschiedliche Ausstoßrichtungen für das Gas-Flüssigkeits-Gemisch besitzen.

10. Vorrichtung nach einem der Ansprüche 8 oder 9, wobei die Düsen entweder identische oder unterschiedliche Durchsätze des Ausstoßes des Gas-Flüssigkeits-Gemischs besitzen.

11. Vorrichtung nach einem der vorhergehenden Ansprüche, wobei die Flüssigkeit wenigstens teilweise ein Löschmittel umfasst, oder gar ein flüssig-festes Mittel, wie eine Lösung auf der Basis von Kalium.

12. Vorrichtung nach einem der vorhergehenden Ansprüche, wobei das zweite Mischungsmodul mehrere Auslässe für zweiphasige Flüssigkeit umfasst, wobei jeder mit wenigstens einer Abgabedüse gekoppelt ist.

13. Vorrichtung nach einem der vorhergehenden Ansprüche, wobei die einstückige Kapsel einen Wärmeschutz aufweist, der ausreichend ist, um unter den Bedingungen eines stabilen Durchflusses ein Zweiphasengemisch aus Gas und Flüssigkeit in eine Umgebung mit variabler Temperatur auszustoßen, deren Temperatur insbesondere zwischen -25 °C und +60 °C schwankt.

14. Vorrichtung nach einem der vorhergehenden Ansprüche, welche eine Form aufweist und/oder mit Befestigungsmitteln versehen ist, durch die sie in ein Fahrzeug einbaubar ist, wie etwa ein öffentliches Verkehrsmittel oder ein Frachtfahrzeug, ein Baufahrzeug, ein Militärfahrzeug, wobei das Fahrzeug ein Land-, See- und/oder Lufttransportmittel ist.

15. Vorrichtung nach einem der vorhergehenden Ansprüche, wobei die einstückige Kapsel mehrere voneinander lösbare Kammern umfasst, insbesondere gemäß wenigstens einer der zwei folgenden Konfigurationen:
- eine erste Kammer, die das erste Modul (M1) umfasst, eine zweite Kammer, die das zweite Modul (M2) und wenigstens eine Abgabedüse (EXT1) umfasst;
- eine erste Kammer, die das erste Modul (M1) und das zweite Modul (M2) umfasst, eine zweite Kammer, die wenigstens eine Düse (EXT1) umfasst.

## Claims

1. Device for propelling a diphasic mixture (GL) including at least one gas (G) and one liquid (L) comprising:
- a cavity (CA) containing a liquid (L),
- at least one first module (M1) having a pressurised gas inlet (E1) and a first gas outlet (S11) towards an inlet (ECA) of the cavity (CA),
- a second module (M2) for mixing (T) the gas (G) and liquid (L),
- said first module comprising a second gas outlet (S12) towards a first inlet (E21) of the second module (M2), said second module comprising a second liquid inlet (E22) coupled to a liquid outlet (SCA) of the cavity,
- the second module (M2) comprising at least one outlet (S2) for the diphasic mixture (GL),
**characterised in that**
the first and second modules (M1, M2) form a one-piece casing attachable to the inlet (ECA) and the outlet (SCA) of the cavity (CA).

2. Device according to claim 1, wherein the one-piece casing forms at least part of the lid of the cavity.

3. Device according to one of claims 1 to 2, wherein the cavity comprises either a piston (P) or a membrane which, on entry of gas originating from the first module, acts to expel the liquid mechanically through the liquid outlet of said cavity.

4. Device according to claim 3, wherein, once the device has been tripped, the piston (P) performs a vertical movement from the top towards the bottom of the cavity, the casing being located at the top of the cavity and a duct (TUB) connecting the bottom of the cavity to the inlet (E22) of the second module (M2).

5. Device according to one of the preceding claims, wherein the second mixing module comprises a gas-liquid mixture outlet coupled to at least one ejection nozzle, the nozzle in particular being integral with the casing.

6. Device according to one of the preceding claims, wherein the inlet of the first module is couplable either to a pressurized gas cylinder, or to a compressed gas outlet, said gas in particular possibly being an inert gas such as nitrogen (N₂), a gas mixture or alternatively compressed air.

7. Device according to one of the preceding claims, wherein at least one propulsion tripping system, such as an electrically controlled opening system like a system based on the principle of a permanent magnet, a solenoid valve or a propellant type tripping device, is/are arranged either at the outlet from the gas-liquid mixing module (M2) or in the interior of the latter, downstream of a coupling point (T) for channels of the second module (M2), or even of the nozzle.

8. Device according to one of the preceding claims, comprising a plurality of diphasic mixture outlet nozzles.

9. Device according to claim 8, wherein the nozzles have different gas-liquid mixture ejection directions.

10. Device according to one of claims 8 or 9, wherein the nozzles have gas-liquid mixture ejection flow rates which are either identical or different.

11. Device according to one of the preceding claims, wherein the liquid comprises at least in part an extinguishing agent or even a liquid-solid agent such as a potassium-based solution.

12. Device according to one of the preceding claims, wherein the second mixing module comprises a plurality of diphasic liquid outlets, each being coupled to at least one ejection nozzle.

13. Device according to one of the preceding claims, wherein the one-piece casing has sufficient thermal protection to propel a diphasic gas and liquid mixture under stable flow rate conditions into an environment of a variable temperature, the temperature of which in particular fluctuates between -25°C and +60°C.

14. Device according to one of the preceding claims, having a shape and/or fastening means which suit it to being fitted on board a vehicle, such as a public or freight transport vehicle, a construction machine or a military vehicle, the vehicle being a means of land, sea and/or air transport.

15. Device according to one of the preceding claims, wherein the one-piece casing comprises a plurality of detachable compartments, in particular according to at least one of the following two configurations:
- a first compartment comprising the first module (M1), and a second compartment comprising the second module (M2) and at least one ejection nozzle (EXT1);
- a first compartment comprising the first module (M1) and the second module (M2), and a second compartment comprising at least one nozzle (EXT1).
